# EUROPÄISCHE PATENTSCHRIFT

(11) **EP 1 989 435 B1**
(45) Veröffentlichungstag und Bekanntmachung des Hinweises auf die Patenterteilung: **05.12.2012**
(21) Anmeldenummer: 07702675.5
(22) Anmeldetag: 11.01.2007
(51) Int. Cl.: F02M 61/14, F02M 61/16

(54) **DÄMPFUNGSEINRICHTUNG UND DÄMPFUNGSELEMENT**
DAMPING DEVICE AND DAMPING ELEMENT
DISPOSITIF D'AMORTISSEMENT ET ELEMENT D'AMORTISSEMENT

(30) Priorität: 28.02.2006 DE 102006009094
(43) Veröffentlichungstag der Anmeldung: 12.11.2008
(73) Patentinhaber: Bayerische Motoren Werke Aktiengesellschaft, 80809 München (DE)
(72) Erfinder: WELZMÜLLER, Roland, 85716 Unterscheissheim (DE); WEISS, Stefan, 93449 Geigant (DE); GORSKI, Ekkehard, 81827 Muenchen (DE)
(86) Internationale Anmeldenummer: PCT/EP2007/000180
(87) Internationale Veröffentlichungsnummer: WO 2007/098823

(56) Entgegenhaltungen:
- EP-A1- 0 825 342
- DE-A1- 10 055 435
- DE-A1- 10 126 336
- DE-A1- 10 348 291
- JP-A- 6 010 794

## Beschreibung

Die Erfindung betrifft eine Dämpfungseinrichtung zur Anordnung zwischen einem Zylinderkopf und einem daran montierten Injektor, insbesondere im Bereich des Injektorfußes sowie ein Dämpfungselement zur Anordnung zwischen einem Zylinderkopf und einem daran montierten Injektor, insbesondere im Bereich des Injektorfußes.

Bei Brennkraftmaschinen mit einem Kurbelgehäuse, einem Zylinderkopf und einem Brennraum wird üblicherweise der Kraftstoff mittels eines Injektors in den Brennraum eingespritzt, hierzu weist der Zylinderkopf der Brennkraftmaschine einen in den Brennraum mündenden Dom auf, in dem der Injektor aufgenommen ist. Bei der intermittierenden Einspritzung beim Betrieb der Brennkraftmaschine werden - bedingt durch das Öffnen und Schließen des Injektorventils - starke Schwingungen erzeugt, die das Komfort- und Akustikverhalten negativ beeinflussen. Insbesondere bei erhöhten Kraftstoffdrücken, wie sie in Direkteinspritzsystemen in Otto- und Dieselmotoren vorherrschen, tritt eine verstärkte Schwingungsbelastung auf. Des weiteren tragen moderne Verbrennungsverfahren, in denen während des Ansaug- und Verdichtungstaktes eine Mehrfacheinspritzung erfolgt, in besonderem Maße zur unerwünschten Geräusch- und Vibrationsentwicklung bei.

Zur Verringerung der Geräuschemission wurde bereits vorgeschlagen, den am Zylinderkopf montierten Injektor zu verspannen und an der Anschlussstelle zwischen Zylinderkopf und Injektor ein Dämpfungselement anzuordnen. Eine derartige Anordnung mit einem Dämpfungselement ist aus der DE 101 26 336 A1 bekannt, wobei vorgeschlagen wird, als Material für das Dämpfungselement Graphit, Kunststoff oder ein Memory-Metall zu verwenden, dabei ist das bekannte Dämpfungselement einteilig aufgebaut.

Dokument DE 10055435 A betrifft einen Zylinderkopf einer Brennkraftmaschine mit Kraftstoff-Injektor und dazwischen angeordneter Metall-Dichtung.

Um eine hohe Dämpfungswirkung zu erzielen, ist es dabei erforderlich, eine ausreichende Menge an Dämpfungsmaterial zwischen Injektor und Zylinderkopf anzuordnen und das Dämpfungselement entsprechend voluminös auszugestalten. Als nachteilig hat sich dabei herausgestellt, dass eine exakte Positionierung des Injektors in Bezug zum Zylinderkopf und damit des Injektionspunktes im Brennraum nicht immer möglich ist. Insbesondere kann es aufgrund hoher Maßtoleranzen und elastischer bzw. plastischer Verformung des Dämpfungselements mit der Zeit zu einer Verlagerung des Injektors und somit des Injektionspunktes kommen, so dass der Betrieb der Brennkraftmaschine beeinträchtigt wird.

Der Erfindung liegt daher die Aufgabe zugrunde, eine eingangs genannte Dämpfungseinrichtung oder ein eingangs genanntes Dämpfungselement dahingehend zu verbessern, dass neben einer wirksamen Dämpfung, einer Entkopplung des Injektors vom Zylinderkopf, auch geringe Maßtoleranzen und eine lagegenaue Festlegung des Injektors in Bezug auf den Zylinderkopf erreicht werden. Außerdem soll eine elastische und/oder plastische Verformung des Dämpfungselements über dessen Lebensdauer vermieden werden.

Eine Lösung der Aufgabe erfolgt mit einer Dämpfungseinrichtung mit den Merkmalen des Anspruchs 1, wobei die zugrunde liegende Idee einen mehrteiligen Aufbau der Dämpfungseinrichtung umfasst. Der mehrteilige Aufbau ermöglicht es, neben der Dämpfung noch weitere Funktionen in die Dämpfungseinrichtung zu integrieren. Eine weitese Lösung der gleichen Aufgabe erfolgt mit einem Dämpfungselement mit den Merkmalen des Anspruchs 10 durch Ausgestaltung des Dämpfungselements als Metallkissen.

Besonders vorteilhafte Ausgestaltungen und Weiterbildungen der Erfindung sind Gegenstand der Abhäroiger Ansprüche.

Bevorzugt ist es, wenn die Dämpfungseinrichtung einen ersten Teilfunktionsbereich, der im wesentlichen zur Dämpfung geeignet ist, und einen zweiten Teilfunktionsbereich, der im wesentlichen zur lagegenauen Festlegung geeignet ist, aufweist.

Zweckmäßigerweise umfasst der erste Teilfunktionsbereich ein aufgrund seiner Materialeigenschaft und/oder Ausgestaltung dämpfendes Element. Dabei hat es sich als günstig erwiesen, ein Metallkissen aus einem Drahtgeflecht, das ggf. beschichtete Drähte und/oder Kunststofffasern umfasst, zu verwenden. Neben dem verwendeten Material resultiert die besondere dämpfende Eigenschaft auch aus der besonderen Ausgestaltung und/oder dem Aufbau des ersten Teilfunktionsbereichs. In dem Metallkissen aus Drahtgeflecht erfolgt eine sehr hohe Energiedissipation aufgrund der Reibung zwischen den Drähten, der Dämpfungsgrad kann noch gesteigert werden durch Beschichtung der Drähte und/oder eingewebte Kunststofffäden. Besonders vorteilhaft in Verbindung mit der guten Dämpfungseigenschaft die mechanisch Formbeständigkeit des Metallkissens.

Sehr vorteilhaft ist es, wenn der erste Teilfunktionsbereich ringförmig, einen zumindest annähernd rechteckigen oder quadratischen Querschnitt aufweisend, ausgestaltet ist.

Der zweite Teil des zweiten Teilfunktionsbereichs ist aufgrund seiner schalenartigen Ausgestaltung geeignet, beispielsweise Abrieb aus dem Metallkissen aus Drahtgeflecht oder andere Partikel aufzunehmen, so dass auf vorteilhafte Weise verhindert wird, dass Partikel in den Brennraum gelangen. Indem der zweite Teil des zweiten Teilfunktionsbereichs zwischen Zylinderkopf und erstem Teilfunktionsbereich angeordnet ist, wird ein Verschleiß am Zylinderkopf durch Abrasion vermieden und zugleich die Dämpfungswirkung erhöht.

Vorteilhaft ist es, wenn der erste und der zweite Teil des zweiten Teilfunktionsbereichs mittels Klemmsitz mit dem ersten Teilfunktionsbereich verbunden sind.

Bei dem erfindungsgemäßen Dämpfungselement besteht das Metallkissen vorzugsweise aus einem Drahtgeflecht oder aus einem Metallschaum. Eine weitere Verbesserung der Dämpfungseigenschaft kann dadurch erzielt werden, dass das Metallkissen beschichtete Drähte und/oder Kunststofffasern und/oder Graphit umfasst.

Zweckmäßigerweise ist das Metallkissen ringförmig, einen zumindest annähernd rechteckigen oder quadratischen Querschnitt aufweisend, ausgestaltet, so dass insbesondere in Verbindung mit dem gewählten Material des Dämpfungselements eine besonders hohe Positions- und Maßgenauigkeit zwischen Injektor und Zylinderkopf erreicht wird.

Nachfolgend ist ein besonders zu bevorzugendes Ausführungsbeispiel der Erfindung unter Bezugnahme auf Figuren näher erläutert, dabei zeigen schematisch und beispielhaft
- Figur 1a: eine Dämpfungseinrichtung in seitlicher Ansicht, geschnitten,
- Figur 1b: eine Dämpfungseinrichtung in Draufsicht,
- Figur 2: einen Innenring einer Dämpfungseinrichtung,
- Figur 3: einen Außenring einer Dämpfungseinrichtung und
- Figur 4: einen Zylinderkopf mit daran montiertem Kraftstoffinjektor und Dämpfungseinrichtung.

Figur 1a zeigt eine Dämpfungseinrichtung 100 in seitlicher Ansicht im Teilschnitt, eine Draufsicht ist in Figur 1b dargestellt. Die Dämpfungseinrichtung 100 umfasst ein ringförmiges Dämpfungselement 102 mit quadratischem oder rechteckigem Querschnitt, so dass zwei parallele Anlageflächen 101, 103 sowie eine ringförmige Außenfläche 105 und eine ringförmige Innenfläche 107 gebildet sind. Das Dämpfungselement 102, das einen ersten Teilfunktionsbereich bildet, ist vorliegend als Metallkissen aus einem verpressten Drahtgeflecht gebildet und besteht aus einem Edelstahl. Generell können aber auch andere Materialien verwendet werden, die einen großen Verlustfaktor besitzen, d. h. die Eigenschaft, durch innere Reibung einen großen Anteil mechanischer Energie in Wärme umzuwandeln. Beispielsweise können auch elastomere Kunststoffe, spezielle Eisen-Mangan-Legierungen, metallische Legierungen mit Formgedächtniseffekt oder Graphit umfassende Materialien verwendet werden.

Das Dämpfungselement 102 ist von einem Innenring 104 und einem Außenring 106 umschlossen, welche gemeinsamen einen zweiten Teilfunktionsbereich zur lagegenauen Festlegung bilden. Sowohl der Innenring 104 als auch der Außenring 106 sind mit dem Dämpfungselement 102 formschlüssig, beispielsweise in Klemmverbindung, verbunden, jedoch voneinander entkoppelt, indem jeweils freibleibende Spalte 109, 111 gebildet sind. Um zu verhindern, dass beispielsweise Abrieb des Dämpfungselements 102 nach außen gelangt, kann das Dämpfungselement 102 auch vollständig eingekapselt sein, indem die Spalte 109, 111 abgedichtet werden. Dabei ist vorzugsweise die Spaltdichtung ähnlich kompressibel, wie das Dämpfungselement 102. Eine derartige Spaltdichtung kann als Faltenbalg aus Metall oder Kunststoff gefertigt sein.

Der Innenring 104, 204 ist in Figur 2 dargestellt. Er ist ringförmig, im Querschnitt winklig ausgestaltet, so dass ein scheibenförmiger Bereich 212 zur injektorseitigen Anlage an der Anlagefläche (Figur 1a: 101) des Dämpfungselements und ein ringförmiger Bereich 210 zur Anlage an der Innenfläche (Figur 1a: 107) des Dämpfungselements gebildet ist. Ausgehend vom scheibenförmigen Bereich 212 des Innenrings 204 sind Federzungen 216 vorgesehen. Mittels der Federzungen 216 ist das Dämpfungselement mit einem Injektor verbindbar, so dass eine Montage erleichtert wird und vermieden wird, dass der Einbau des Dämpfungselements vergessen wird. Außerdem sind zur kraft- und formschlüssigen Verbindung des Dämpfungselements 100 mit dem Injektor nach innen gerichtete federnde Vorsprünge 214 vorgesehen.

Der Außenring (Figur 1: 106) der Dämpfungseinrichtung ist in Figur 3 dargestellt und dort mit 306 bezeichnet. Der Außenring 306 ist ebenfalls ringförmig mit einem winkligen Querschnitt ausgestaltet, wobei eine scheibenförmige Fläche 310 zur zylinderkopfseitigen Anlage an der Anlagefläche (Figur 1a: 103) des Dämpfungselements und ein ringförmiger Bereich 312 zur Anlage an der außenseitigen Fläche (Figur 1a: 105) des Dämpfungselements gebildet sind. Bei einer Ausgestaltung der Erfindung mit einem Dämpfungselement 102 aus einem hoch elastomeren Werkstoff schränkt der ringförmige Bereich 312 des Außenrings 306 die Querdehnung des Dämpfungselements 102 in Außenrichtung ein, so dass die Steifigkeit der Dichtungsanordnung in axialer Richtung und die Lagegenauigkeit des Injektionspunkts im Brennraum erhöht wird.

Sowohl der Innenring 204 als auch der Außenring 306 bestehen vorliegend aus Edelstahl und sind aus Blech gestanzt und gebogen. Der Verbund von Innenring 204 und Dämpfungselement 102 und Außenring 306 ist kraft- und formschlüssig unter Nutzung der Federwirkung des Drahtgeflechts (102) gefügt. Alternativ kann auch eine Verbindung mittels Punktschweißung oder Klebstoff erfolgen.

Figur 4 zeigt einen Ausschnitt aus einer hier nicht näher dargestellten Brennkraftmaschine mit einem Kurbelgehäuse, einem Zylinderkopf 426 und einen von diesem umschlossenen Brennraum 428. Der Zylinderkopf 426 der Brennkraftmaschine weist einen in den Brennraum 428 mündenden Dom 432 auf, in dem ein Injektor 422 aufgenommen ist. Der Injektor 422 umfasst einen Anschluss 424 zur Kraftstoffversorgung sowie eine in den Brennraum 428 ragende Düse 430. An der Kontaktstelle zwischen Zylinderkopf 426 und Injektor 422 im Bereich des Injektorfußes 420 ist eine erfindungsgemäße Dämpfungseinrichtung 400 angeordnet. Mit der gezeigten Anordnung werden die bei der intermittierenden Kraftstoffeinspritzung beim Betrieb der Brennkraftmaschine erzeugten Schwingungen - auch bei erhöhten Kraftstoff drücken, wie sie in Direkteinspritzsystemen in Otto- und Dieselmotoren vorherrschen - wirksam gedämpft. Zugleich wird eine hochgenaue Injektorposition und somit ein dauerhaft präziser Einspritzpunkt im Brennraum 428 erreicht. Die erfindungsgemäße Dämpfungseinrichtung ermöglicht die Einhaltung sehr geringe Maßtoleranzen, die bisher nur mit äußerst dünnen Entkopplungselementen, die eine entsprechend geringe Dämpfungswirkung aufweisen, erfolgen konnte. Mit der Dämpfungseinrichtung wird sowohl eine Schwingungsdämpfung als auch eine Schwingungsentkopplung erreicht.

## Patentansprüche

1. Mehrteilig aufgebaute Dämpfungseinrichtung (100, 400) zur Anordnung zwischen einem Zylinderkopf (426) und einem daran montierten Injektor (422), insbesondere im Bereich des Injektorfußes (420), umfassend einen im Wesentlichen zur Dämpfung geeigneten ersten Teilfunktionsbereich (102) und einen im Wesentlichen zur lagegenauen Festlegung geeigneten zweiten Teilfunktionsbereich (104, 106), wobei der erste Teitfunktionsbereich (102) ein aufgrund seiner Materialeigenschaft und/oder Ausgestaltung dämpfendes Element, insbesondere ein ringförmiges Metallkissen aus einem Drahtgeflecht mit einem zumindest annähernd rechteckigen oder quadratischen Querschnitt, umfasst und der zweite Teilfunktionsbereich (104, 106) einen ersten injektorseitigen Teil (104) und einen zweiten zylinderkopfseitigen Teil (106) umfasst und erster und zweiter Teil (104, 106) mittels des ersten Teilfunktionsbereichs (102) miteinander verbunden sind, **dadurch gekennzeichnet, dass** der erste Teil (104) des zweiten Teilfunktionsbereichs im Querschnitt winklig als Innenring (204) mit einem von diesem ausgehenden scheibenförmigen Bereich (212) ausgestaltet ist und den ersten Teilfunktionsbereich (102) innen und injektorseitig umgreift und dass der zweite Teil (106) des zweiten Teilfunktionsbereichs ebenfalls im Querschnitt winklig als Außenring (206, 306) mit einer von diesem ausgehenden scheibenförmigen Fläche (310) ausgestaltet ist und den ersten Teilfunktionsbereich (102) außen und zylinderkopfseitig umgreift.

2. Dämpfungseinrichtung nach Anspruch 1, **dadurch gekennzeichnet, dass** sich der erste Teil (104) des zweiten Teilfunktionsbereichs radial innenseitig über einen überwiegenden Höhenbereich des ersten Teilfunktionsbereichs (102) erstreckt.

3. Dämpfungseinrichtung nach Anspruch 1 oder 2, **dadurch gekennzeichnet, dass** sich der zweite Teil (106) des zweiten Teilfunktionsbereichs radial außenseitig über einen überwiegenden Höhenbereich des ersten Teilfunktionsbereichs (102) erstreckt.

4. Dämpfungseinrichtung nach einem der vorhergehenden Ansprüche, **dadurch gekennzeichnet, dass** zwischen dem ersten Teil (104) und dem zweiten Teil (106) des zweiten Teilfunktionsbereichs injektorseitig außen und zylinderkopfseitig innen jeweils ein Spalt (109, 111) gebildet ist, sodass der erste Teil (104) und der zweite Teil (106) des zweiten Teilfunktionsbereichs voneinander entkoppelt sind.

5. Dämpfungseinrichtung nach Anspruch 1, **dadurch gekennzeichnet, dass** der erste injektorseitige Teil (104) des zweiten Teilfunktionsbereichs (104, 106) zur kraft- oder formschlüssigen Verbindung mit dem Injektor (422) geeignet ist.

6. Dämpfungseinrichtung nach Anspruch 5, **dadurch gekennzeichnet, dass** der scheibenförmige Bereich (212) des ersten injektorseitigen Teils (104, 204) des zweiten Teilfunktionsbereichs (104, 106) Federzungen (216) aufweist.

7. Dämpfungseinrichtung nach Anspruch 5 oder 6, **dadurch gekennzeichnet, dass** der erste injektorseitige Teil (104) des zweiten Teilfunktionsbereichs (104, 106) nach innen gerichtete federnde Vorsprünge (214) aufweist.

8. Dämpfungseinrichtung nach Anspruch 1, **dadurch gekennzeichnet, dass** das dämpfende Element beschichtete Drähte und/oder Kunststofffasern umfasst.

9. Dämpfungseinrichtung nach einem der vorhergehenden Ansprüche, **dadurch gekennzeichnet, dass** der erste und der zweite Teil des zweiten Teilfunktionsbereichs (104, 106) mittels Klemmsitz mit dem ersten Teilfunktionsbereich (102) verbunden sind.

10. Dämpfungselement (102, 400) zur Verwendung in einer Dämpfungseinrichtung nach einem der vorhergehenden Ansprüche, **dadurch gekennzeichnet, dass** das Dämpfungselement (102, 400) ein Metallkissen ist.

11. Dämpfungselement nach Anspruch 8, **dadurch gekennzeichnet, dass** das Metallkissen aus einem Drahtgeflecht besteht.

12. Dämpfungselement nach Anspruch 8, **dadurch gekennzeichnet, dass** das Metallkissen aus einem Metallschaum besteht.

13. Dämpfungselement nach einem der Ansprüche 8-10, **dadurch gekennzeichnet, dass** das Metallkissen beschichtete Drähte und/oder Kunststofffasern und/oder Graphit umfasst.

14. Dämpfungselement nach einem der Ansprüche 8-11, **dadurch gekennzeichnet, dass** das Metallkissen ringförmig, einen zumindest annähernd rechteckigen oder quadratischen Querschnitt aufweisend, ausgestaltet ist.

## Claims

1. A multi-part damping device (100, 400) for disposing between a cylinder head (426) and an injector (422) mounted thereon, especially in the neighbourhood of the injector foot (420), comprising a first component functional region (102) suitable mainly for damping and a second component functional region (104, 106) suitable mainly for accurate fixing in position, wherein the first region (102) comprises an element which damps as a result of its construction and the material of which it is made, especially an annular metal cushion made of a wire mesh having an at least substantially rectangular or square cross-section, and the second region (104, 106) comprises a first part (104) on the injector side and a second part (106) on the cylinder-head side and the first and second parts (104, 106) are connected by the first region (102), **characterised in that** the first part (104) of the second region is annular in cross-section in the form of an inner ring with a disc-shaped region (212) extending therefrom and surrounds the first region (102) on the inside and the injector side, and the second part (106) of the second region is likewise angular in cross-section and in the form of an outer ring (206, 306) with a disc-shaped surface (310) extending therefrom and surrounds the first region (102) on the outside and the cylinder-head side.

2. A damping device according to claim 1, **characterised in that** the first part (104) of the second region extends radially on the inside over a preponderant vertical region of the first region (102).

3. A damping device according to claim 1 or claim 2, **characterised in that** the second part (106) of the second region extends radially on the outside over a preponderant vertical region of the first region (102).

4. A damping device according to any of the preceding claims, **characterised in that** a gap (109, 111) is formed between the first part (104) and the second part (106) of the second region on the injector side on the outside and on the cylinder-head side on the inside, so that the first part (104) and the second part (106) of the second region are uncoupled from one another.

5. A damping device according to claim 1, **characterised in that** the first injector-side part (104) of the second region (104, 106) is suitable for positively or non-positively connecting to the injector (422).

6. A damping device according to claim 5, **characterised in that** the disc-shaped region (212) of the first injector-side part (104, 206) of the second region (104, 106) has spring tongues (216).

7. A damping device according to claim 5 or claim 6, **characterised in that** the first injector-side part (104) of the second region (104, 106) has inwardly directed spring projections (214).

8. A damping device according to claim 1, **characterised in that** the damping element comprises coated wires and/or plastics material fibres.

9. A damping device according to any of the preceding claims, **characterised in that** the first and the second part of the second region (104, 106) are connected by a press fit to the first region (102).

10. A damping element (102, 400) for use in a damping device according to any of the preceding claims, **characterised in that** the damping element (102, 400) is a metal cushion.

11. A damping element according to claim 8, **characterised in that** the metal cushion is made from a wire mesh.

12. A damping element according to claim 8, **characterised in that** the metal cushion is made of a metal foam.

13. A damping element according to any of claims 8 - 10, **characterised in that** the metal cushion comprises coated wires and/or plastics material fibres and/or graphite.

14. A damping element according to any of claims 8 - 11, **characterised in that** the metal cushion is annular and has at least approximately rectangular or square cross-section.

## Revendications

1. Dispositif d'amortissement (100, 400) en plusieurs parties pour être installé entre une tête de cylindre (426) et un injecteur (422) monté sur celle-ci, notamment dans la région du pied (420) de l'injecteur et comprenant :
- une première zone fonctionnelle partielle (102) convenant principalement à l'amortissement et une seconde zone fonctionnelle partielle (104, 106) convenant principalement à la fixation précise en position,
- la première zone fonctionnelle partielle (102) comporte un élément amortisseur par la caractéristique de sa matière et/ou sa réalisation, notamment un coussin métallique de forme annulaire en un tissu de fil de fer avec une section au moins sensiblement rectangulaire ou carrée,
- la seconde zone fonctionnelle partielle (104, 106) a une première partie, côté injecteur (104) et une seconde partie, côté tête de cylindre (106), et
- la première et la seconde partie (104, 106) sont reliées par la première zone fonctionnelle partielle (102),
dispositif amortisseur **caractérisé en ce que**
- la première partie (104) de la seconde zone fonctionnelle partielle a une section avec une forme pliée en anneau intérieur (204) et une zone en forme de disque (212) partant de l'anneau intérieur et entourant la première zone fonctionnelle partielle (102) du côté intérieur et du côté injecteur, et
- la seconde partie (106) de la seconde zone fonctionnelle partielle a également une section pliée en anneau extérieur (206, 306) avec une surface en forme de disque (310) partant de cet anneau entourant la première zone fonctionnelle partielle (102) par l'extérieur et du côté de la tête de cylindre.

2. Dispositif amortisseur selon la revendication 1,
**caractérisé en ce que**
la première partie (104) de la seconde zone fonctionnelle partielle s'étend radialement du côté intérieur principalement sur la hauteur de la première zone fonctionnelle partielle (102).

3. Dispositif amortisseur selon la revendication 1 ou 2,
**caractérisé en ce que**
la seconde partie (106) de la seconde zone fonctionnelle partielle s'étend radialement côté extérieur principalement sur la hauteur de la première zone fonctionnelle partielle (102).

4. Dispositif amortisseur selon l'une des revendications précédentes,
**caractérisé en ce qu'**
un intervalle (109, 111) respectif subsiste entre la première partie (104) et la seconde partie (106) de la seconde zone fonctionnelle partielle, côté injecteur, à l'extérieur, et côté tête de cylindre, à l'intérieur, de sorte que la première partie (104) et la seconde partie (106) de la seconde zone fonctionnelle partielle sont découplées l'une de l'autre.

5. Dispositif amortisseur selon la revendication 1,
**caractérisé en ce que**
la première partie côté injecteur (104) de la seconde zone fonctionnelle partielle (104, 106), est prévue pour être reliée par la force et/ou par la forme à l'injecteur (422).

6. Dispositif amortisseur selon la revendication 5,
**caractérisé en ce que**
la zone (212) en forme de disque de la première partie (104, 204) côté injecteur de la seconde zone fonctionnelle partielle (104, 106) comporte des languettes élastiques (216).

7. Dispositif amortisseur selon la revendication 5 ou 6,
**caractérisé en ce que**
la première partie, côté injecteur (104) de la seconde zone fonctionnelle partielle (104, 106) comporte des saillies (214) dirigées élastiquement vers l'intérieur.

8. Dispositif amortisseur selon la revendication 1,
**caractérisé en ce que**
l'élément amortisseur comprend des fils munis d'un revêtement et/ou de fibres de matière plastique munies d'un revêtement.

9. Dispositif amortisseur selon l'une des revendications précédentes,
**caractérisé en ce que**
la première et la seconde partie de la seconde zone fonctionnelle partielle (104, 106) sont reliées à la première zone fonctionnelle partielle (102) par un montage serré.

10. Elément amortisseur (102, 400) destiné à un dispositif amortisseur selon l'une quelconque des revendications précédentes,
**caractérisé en ce que**
l'élément amortisseur (102, 400) est un coussin métallique.

11. Elément amortisseur selon la revendication 8,
**caractérisé en ce que**
le coussin métallique est un tissu de fil de fer.

12. Elément amortisseur selon la revendication 8,
**caractérisé en ce que**
le coussin métallique est une mousse de métal.

13. Elément amortisseur selon l'une des revendications 8 à 10,
**caractérisé en ce que**
le coussin métallique comporte des fils revêtus et/ou des fibres de matière plastique et/ou du graphite.

14. Elément amortisseur selon l'une des revendications 8 à 11,
**caractérisé en ce que**
le coussin métallique de forme annulaire a une section au moins sensiblement rectangulaire ou carrée.
